# EUROPÄISCHE PATENTANMELDUNG

(11) **EP 4 748 774 A1**
(43) Veröffentlichungstag der Anmeldung: **27.05.2026**
(21) Anmeldenummer: 25213034.9
(22) Anmeldetag: 03.11.2025
(51) Int. Cl.: B66C 23/68, B66C 23/82

(54) **KRAN UND VERFAHREN**

(30) Priorität: 21.11.2024 DE 102024134316
(71) Anmelder: Liebherr-Werk Nenzing GmbH, 6710 Nenzing (AT)
(72) Erfinder: TORGHELE, Richard, 6781 Bartholomäberg (AT); BARGEHR, Robert, 6706 Bürs (AT)
(74) Vertreter: Lorenz Seidler Gossel Part. mbB

(57) **Zusammenfassung**

Die vorliegende Erfindung betrifft einen Kran (10), insbesondere Mobilkran, mit einem Hauptausleger (1) und einem an dem Hauptausleger (1) schwenkbar angelenkten Wippausleger (2), wobei zwischen dem Hauptausleger (1) und dem Wippausleger (2) ein Haltestrang (3) verläuft, wobei der Haltestrang (3) ein in seiner Länge veränderbares Hubelement (30) aufweist und dadurch in seiner Länge verändert werden kann.

## Beschreibung

Die vorliegende Erfindung betrifft einen Kran, insbesondere Mobilkran, mit einem Hauptausleger und einem an dem Hauptausleger schwenkbar angelenkten Wippausleger, wobei zwischen dem Hauptausleger und dem Wippausleger ein Haltestrang verläuft.

Es ist bekannt, dass bspw. vor allem in innerstädtischen Bereichen oft begrenzte Platzverhältnisse vorliegen, um einen Kran, wie bspw. einen Raupenkran auf einer Baustelle aufzubauen und für den Betrieb zu positionieren. Ein typischer Aufbau eines Krans sowie eine typische Parkposition eines konventionellen Krans, wie die Klappmesserstellung der Auslegerausrüstung des Krans sind bei solchen begrenzten Platzverhältnissen oftmals nicht möglich.

Es ist daher oftmals erforderlich, dass sich der Wippausleger des Krans im angebauten Zustand vollständig zum Hauptausleger des Krans platzieren lassen kann, womit der Kran eine Klappfunktion aufweist. Bspw. wird der Wippausleger täglich bei aufgerichtetem Hauptausleger durch Absenken in die vertikale Parkposition gestellt, um den Kran bspw. über Nacht platzsparend parken zu können.

Es ist bekannt, dass hierfür in den Haltestrang zwischen Hauptausleger und Wippausleger ein Seilzug mit mehrfacher Einscherung verbaut werden kann, der ein vollständiges Absenken des Wippauslegers in die vertikale Stellung ermöglicht. Dafür ist ein spezieller Hauptauslegerkopf notwendig, der diesen Klappmechanismus unterstützt.

Ein konventioneller Kran kann daher nur durch einen aufwändigen Umbau in einen Kran mit der beschriebenen Klappfunktion umgewandelt werden und/oder ein Kran mit der beschriebenen Klappfunktion weist einen komplizierteren Aufbau als ein konventioneller Kran auf.

Vor diesem Hintergrund liegt der vorliegenden Erfindung die Aufgabe zugrunde, einen oben beschriebenen Kran, insbesondere im Hinblick auf einen einfachen Aufbau und/oder Umbau, zu verbessern.

Diese Aufgabe wird durch den Gegenstand mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen, dass der Haltestrang ein in seiner Länge veränderbares Hubelement aufweist und dadurch in seiner Länge verändert werden kann.

Vorzugsweise weist der Haltestrang ein Hubelement und einen Hauptstrang, z.B. ein oder mehrere Stahlseile, Stahlhaltestangen und/oder CFK-Haltestangen, auf, wobei das Hubelement und der Hauptstrang über einen Adapter verbunden sind.

Der Wippausleger kann auch als Wippnadel bezeichnet werden.

Der Hauptausleger und der Wippausleger sind vorzugsweise Bestandteile einer Auslegerausrüstung.

Der Kran ist vorzugsweise ein Mobilkran, insbesondere ein Raupenkran.

Vorzugsweise weist der Kran einem verstellbaren Haltestrang für das Wippwerk des Wippauslegers des Krans auf.

Der Kran kann mehrere, insbesondere parallel angeordnete, Hubelemente aufweisen.

Vorzugsweise ist vorgesehen, dass das Hubelement ein hydraulisches Hubelement, insbesondere ein Hydraulikzylinder, oder ein elektrisches Hubelement, insbesondere ein Linearaktuator, ist.

Vorzugsweise ist das Hubelement ein hydraulisch und/oder elektrisch betriebenes Hubelement.

Vorzugsweise ist vorgesehen, dass der Haltestrang derart verlängert werden kann, dass der Wippausleger gegenüber dem Hauptausleger derart geschwenkt werden kann, dass der Wippausleger an dem Hauptausleger anliegt.

In anderen Worten ist vorzugsweise vorgesehen, dass der Hauptausleger und der Wippausleger zusammengeklappt werden können.

Vorzugsweise ist vorgesehen, dass der Haltestrang mit einem Ende an einem in einer vertikalen Stellung des Hauptauslegers unteren oder oberen Bereich des Hauptauslegers befestigt ist, wobei das Hubelement an diesem Ende des Haltestrangs angeordnet ist.

Das Hubelement kann alternativ auch bspw. am Auslegerkopf, also im oberen Bereich des Hauptauslegers, angeordnet oder angebracht sein.

Vorzugsweise ist vorgesehen, dass der Haltestrang Verriegelungsmittel aufweist, die ausgebildet sind, um das Hubelement, insbesondere in einer eingefahrenen Stellung des Hubelements zu verriegeln, insbesondere derart, dass das Hubelement nicht Ausgefahren werden kann.

Vorzugsweise ist vorgesehen, dass die Verriegelungsmittel ein hydraulisches Element, insbesondere einen Hydraulikzylinder, oder ein elektrisch betriebenes Element, insbesondere einen Linearaktuator, umfassen oder darstellen.

Vorzugsweise ist vorgesehen, dass das das Hubelement ein Gehäuse und eine aus dem Gehäuse ausfahrbare und in das Gehäuse einfahrbare Kolbenstange aufweist.

Der Adapter kann Bestandteil der Kolbenstange sein.

Vorzugsweise ist vorgesehen, dass an dem Gehäuse eine oder mehrere Verriegelungslaschen mit jeweils einer Öffnung angeordnet sind, wobei die Kolbenstange eine Öffnung aufweist, wobei ein Verriegelungselement, insbesondere ein Verriegelungsbolzen, vorgesehen ist, wobei das Verriegelungselement durch die Öffnung der Verrieglungslasche oder die Öffnungen der Verrieglungslaschen und die Öffnung der Kolbenstange geführt werden kann, wenn die Öffnungen fluchten, um das Hubelement in einer eingefahrenen Stellung zu verriegeln, wobei die Verriegelungsmittel die Verriegelungslasche oder Verriegelungslaschen und das Verriegelungselement umfassen.

Vorzugsweise weist der Adapter der Kolbenstange die Öffnung auf.

Vorzugsweise ist vorgesehen, dass die Verriegelungsmittel Überwachungsmittel, insbesondere einen elektromechanischen Schalter oder einen Näherungsschalter umfassen, mittels derer die Stellung der Verriegelungsmittel, insbesondere des Verriegelungselements, ermittelt werden kann.

Die Erfindung betrifft auch ein Verfahren zum Betreiben eines erfindungsgemäßen Krans mit den Schritten:
- Verkürzen des Haltestrangs durch Verkürzen des Hubelements, wobei der Wippausleger um einen initialen Öffnungswinkel gegenüber dem Hauptausleger ausgeschwenkt wird;
- Verriegeln des Hubelements.

Vorzugsweise ist vorgesehen, dass zuerst ein Aufrichten des Hauptauslegers und des daran anliegenden Wippauslegers aus einer horizontalen Stellung in eine vertikale Stellung erfolgt.

Vorzugsweise ist vorgesehen, dass der Kran in eine Parkposition gebracht wird, indem der Kran zunächst in einen Zustand gebracht wird, in dem der Hauptausleger in einer vertikalen Stellung steht und der Wippausleger um den initialen Öffnungswinkel gegenüber dem Hauptausleger geschwenkt ist, wobei anschließend ein Entriegeln des Hubelements oder der Hubelemente und/oder ein Verlängern des Haltestrangs durch Verlängern des Hubelements oder der Hubelemente erfolgt, wobei der Wippausleger um den initialen Öffnungswinkel gegenüber dem Hauptausleger eingeschwenkt wird, sodass der Wippausleger an dem Hauptausleger anliegt.

Vorzugsweise ist vorgesehen, dass anschließend ein Ablegen des Hauptauslegers und des daran anliegenden Wippauslegers aus der vertikalen Stellung in eine horizontale Stellung erfolgt
Die Erfindung betrifft auch ein Verfahren zum Nachrüsten eines Krans mit einem Hauptausleger und einem an dem Hauptausleger schwenkbar angelenkten Wippausleger, wobei zwischen dem Hauptausleger und dem Wippausleger ein Haltestrang verläuft, dadurch gekennzeichnet, dass ein oder mehrere in ihrer Länge veränderbare Hubelemente in den Haltestrang eingebracht werden, sodass der Kran ein erfindungsgemäßer Kran wird.

Vorzugsweise kann ein konventioneller Kran derart nachgerüstet werden, dass der Haltestrang ein oder mehrere in ihrer Länge veränderbare Halteelemente aufweist und dadurch in seiner Länge verändert werden kann.

Vorzugsweise kann eine Beibehaltung der kompletten, bestehenden Auslegerausrüstung des nachzurüstenden Krans erfolgen. Vorzugsweise weist ein erfindungsgemäßer Kran eine idente Grundmaschine mit oder zu einem konventionellen Kran auf.

Vorzugsweise bleiben bei einer Nachrüstung eines konventionellen Krans alle bisherigen Funktionen, wie Hubbetrieb mit Hauptausleger, Zwei-Haken Betrieb, Runner-Betrieb, Verwendung des kompletten Nadelportfolios erhalten. Vorzugsweise weist auch ein erfindungsgemäßer Kran, der neu hergestellt bzw. nicht aus einem konventionellen Kran durch Nachrüsten gebildet wurde, diese Funktionen auf.

Vorzugsweise kann eine Verlängerung des Haltestrangs mittels einem oder zwei Hubelementen, die hydraulisch und/oder elektrisch betrieben werden ermöglicht werden. Vorzugsweise ist vorgesehen, dass die komplette, bestehende Auslegerausrüstung und damit die bestehende Grundmaschine eines konventionellen Krans weiterhin verwendet werden kann. Die Grundmaschine bleibt somit vorzugsweise unverändert erhalten. Es bleiben vorzugsweise alle bisherigen Funktionen, wie der Hubbetrieb mit Hauptausleger, der Zwei-Haken-Betrieb, der Runner-Betrieb und die Verwendung des kompletten Nadelportfolios ebenfalls erhalten. Die Klappfunktion kann vorzugsweise in den heutigen Standard nachgerüstet werden.

Vorzugsweise kann der Wippausleger mit dem Hauptausleger verbunden werden, wenn der Wippausleger an dem Hauptausleger anliegt.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: eine Seitenansicht einer Ausführungsform eines erfindungsgemäßen Krans.
- Fig. 2:: eine Seitenansicht einer Ausführungsform eines erfindungsgemäßen Krans.
- Fig. 3:: ein Detail der Seitenansicht der Ausführungsform eines erfindungsgemä-ßen Krans aus Fig. 2.
- Fig. 4:: eine Seitenansicht einer Ausführungsform eines erfindungsgemäßen Krans.
- Fig. 5:: ein Detail der Seitenansicht der Ausführungsform eines erfindungsgemä-ßen Krans aus Fig. 4.
- Fig. 6:: eine Seitenansicht einer Ausführungsform eines erfindungsgemäßen Krans.
- Fig. 7:: eine perspektivische Ansicht eines Details einer Ausführungsform eines erfindungsgemäßen Krans.
- Fig. 8:: eine Seitenansicht eines Details einer Ausführungsform eines erfindungsgemäßen Krans.

In Fig. 1 ist ein Kran 10 in Form eines Raupenkrans mit einem Hauptausleger 1 und einem Wippausleger 2 dargestellt. Der Wippausleger 2 ist an dem Hauptausleger 1 wippbar angelenkt. Zwischen dem Hauptausleger 1 und dem Wippausleger 2 verläuft ein Haltestrang 3. Der Hauptausleger 1 und der Wippausleger 2 sind Hauptbestandteile der Auslegerausrüstung des Krans 10.

Das Hubelement 30 ist über einen Adapter mit einem Hauptstrang, z.B. einem oder mehreren Stahlseilen, Stahlhaltestangen und/oder CFK-Haltestangen, des Haltestrangs 3 verbunden.

Der Wippausleger 2 weist ein Wippwerk 20 mit einem unteren A-Bock 21 und einem oberen A-Bock 22 auf. Mittels des Wippwerks 20 kann der gesamte Wippausleger 2 geschwenkt oder gewippt werden. Das Wippwerk 20 kann auch als Nadeleinziehwerk bezeichnet werden.

Der Haltestrang 3 ist an einem unteren Bereich des Hauptauslegers 1 und an einem freien Ende des unteren A-Bocks 21 befestigt.

In Fig. 1 ist der zusammengebaute Kran 10 in einer Parkposition dargestellt, wobei die Auslegerausrüstung auf dem Boden abgelegt ist und sich in einer horizontalen Stellung befindet. Der Wippausleger 2 liegt vollständig am dem Hauptausleger 1 an. Der Hauptausleger 1 und der Wippausleger 2 sind also zusammengeklappt.

Die in Fig. 1 dargestellte Stellung des Krans 10 stellt sich nach dem Zusammenbau des Krans 10 oder nach komplettem Ablegen der Auslegerausrüstung ein. Um diese Stellung einnehmen zu können, ist der Haltestrang 3 verlängerbar. Die Verlängerung kann mittels einem, oder zwei hydraulisch und/oder elektrisch betriebenen Hubelementen in dem Haltestrang 3 ermöglicht werden. In dem Ausführungsbeispiel weist der Haltestrang 3 genau ein Hubelement auf. Der Kran 10 kann mehrere Hubelemente, z.B. zwei parallel angeordnete Hubelemente, aufweisen. In dem Ausführungsbeispiel ist das Hubelement ein Hydraulikzylinder. In der in Fig. 1 dargestellten Stellung des Krans 10 bzw. der Auslegerausrüstung ist die erforderliche Verlängerung des Haltestrangs 3 maximal. Das Hubelement ist vollständig ausgefahren.

In der in Fig. 1 dargestellten Parkposition des Krans 10 kann der Haltestrang 3 entlastet und das Hubelement 30 auf dem Hauptausleger 1 abgelegt werden. Der untere A-Bock 21 wird dabei mit einer Kette gesichert.

Das Hubelement 30 kann auch von Adapter entkoppelt und eingefahren werden. Der Adapter kann gesichert werden.

In Fig. 2 ist der Kran 10 mit aufgerichteter Auslegerausrüstung dargestellt, wobei der Hauptausleger 1 und der Wippausleger 2 vertikal stehen bzw. vertikal ausgerichtet und zusammengeklappt sind. Die in Fig. 2 dargestellte Stellung stellt sich nach dem Aufrichten der Auslegerausrüstung ein oder vor dem Ablegen der Auslegerausrüstung nach Arbeitsende in ihre horizontale Parkposition. In der in Fig. 2 dargestellten Stellung des Krans 10 bzw. der Auslegerausrüstung ist die erforderliche Verlängerung des Haltestrangs 3 maximal. Das Hubelement oder die Hubelemente sind vollständig ausgefahren.

Die A-Böcke 21 und 22 nehmen je nach Auslegerkonfiguration einen Winkel von α₁ ein.

Die erforderliche Länge des Hubelements 30 variiert je nach Auslegerkonfiguration.

Der Hauptausleger 1 nimmt in seiner vertikalen Stellung einen Winkel zwischen 88° und 90° gegenüber dem Boden ein.

In Fig. 2 ist das Detail I eingekreist, welches in Fig. 3 vergrößert dargestellt ist.

In Fig. 3 ist das Hubelement 30 des Haltestrangs 3 in einer ausgefahrenen Stellung dargestellt, wobei aus dem Gehäuse 31 des Hubelements 30 die Kolbenstange 32 des Hubelements 30 vollständig ausgefahren ist. Das Hubelement 30 ist ein Hydraulikzylinder. Das Gehäuse 31 ist an dem Hauptausleger 1 befestigt und die Kolbenstange 32 ist über einen Adapter der Kolbenstange 32 an einem zu dem Wippausleger 2 führenden Hauptstrang, z.B. einem oder mehreren Stahlseilen, Stahlhaltestangen und/oder CFK-Haltestangen, des Haltestrangs 3 befestigt.

Mittels des in den Haltestrang 3 eingebauten Hubelements 30 wird der Haltestrang 3 auf seine Arbeitslänge verkürzt, wobei der Wippausleger 2 gegenüber dem Hauptausleger 1 geschwenkt wird bis der Wippausleger 2 gegenüber dem Hauptausleger 1 einen initialen Öffnungswinkel von α₃ einnimmt. Der Wippausleger 2 steht danach auf α₃ und ist bereit für das weitere Ausschwenken, wie dies aus Fig. 4 hervorgeht. Der Winkel α₁ zwischen den A-Böcken 21 und 22 ändert sich dabei nicht.

In Fig. 4 ist der Kran in einer Startposition für das weitere Ausschwenken des Wippausleger 2 gezeigt.

In Fig. 4 ist das Detail II eingekreist, welches in Fig. 5 vergrößert dargestellt ist.

In Fig. 5 ist das Hubelement 30 des Haltestrangs 3 in einer eingefahrenen Stellung dargestellt, wobei in das Gehäuse 31 des Hubelements 30 die Kolbenstange 32 des Hubelements 30 vollständig eingefahren ist.

In dieser Stellung des Hubelements 30 hat der Haltestrang 3 seine Arbeitslänge erreicht. Das Hubelement 30 ist vollständig eingefahren. In seiner eingefahrenen Stellung kann das Hubelement 30 durch Verriegelungsmittel verriegelt werden. Die erforderliche Verlängerung oder Verkürzung des Haltestrangs 3 ergibt sich aus der vertikalen Lage des Wippauslegers 2 bis zum initialen Öffnungswinkel von α₃ = 30°.

Der Wippausleger 2 wird wie bisher mit seinem Wippwerk 20 weiter ausgeschwenkt. Beim weiteren Ausschwenken des Wippauslegers 2 wird sich dabei der Winkel α₁ zwischen den A-Böcken 21 und 22 bis maximal α₂ verkleinern. Beim Einschwenken des Wippauslegers 2 wird sich der Winkel α₂ zwischen den A-Böcken 21 und 22 bis maximal α₁ vergrößern. Der Winkel zwischen dem unteren A-Bock 21 und dem Hauptausleger 1 ändert sich dabei nicht.

In Fig. 6 ist der maximal ausgeschwenkte Wippausleger 2 mit dem Winkel α₂ zwischen den A-Böcken21 und 22 gezeigt.

Fig. 6 zeigt den Kran 10 in Arbeitsposition, wobei der Wippausleger 2 hier exemplarisch auf maximalem Winkel ausgeschwenkt ist, wobei der Winkel zwischen den A-Böcken 21 und 22 α₂ beträgt. Der komplette Aufrichtvorgang ist abgeschlossen und der Kran 10 ist in einem betriebsbereiten Zustand.

In der in Fig. 6 gezeigten Stellung hat der Haltestrang 3 seine durch seine Verriegelung unveränderbare Arbeitslänge. Das Hubelement 30 ist vollständig eingefahren und verriegelt.

Die Abfolge der Fig. 1 bis 6 zeigt somit einen Aufrichtvorgang der Auslegerausrüstung und die Abfolge der Fig. 6 bis 1 zeigt einen Ablegevorgang der Auslegerausrüstung.

In Fig. 7 sind Teile der Verriegelungsmittel mittels derer das Hubelement 30 in seiner eingefahrenen Stellung verriegelt werden kann in Form von zwei an dem Gehäuse 31 des Hubelements 30 angeordneten, in diesem Beispiel angeschraubten, Verriegelungslaschen 33 dargestellt. Die Verriegelungslaschen 33 können auch angeschweißt sein. Die Verriegelungslaschen 33 sind dabei an einem zum Hauptstrang des Haltestrangs 3 weisenden Ende des Gehäuses 31 befestigt.

Die Kolbenstange 32 ist in Fig. 7 vollständig eingefahren und weist einen Adapter mit einer Ankoppelungslasche 34 mit dem die Kolbenstange 32 mit dem zu dem Wippausleger 2 führenden Hauptstrang des Haltestrangs 30 verbunden ist auf.

In den Verriegelungslaschen 33 und der Ankoppelungslasche 34 ist jeweils eine Öffnung vorhanden. Wenn diese Öffnungen fluchten also, wenn die Kolbenstange 32 vollständig in das Gehäuse 31 eingefahren ist, kann ein Verriegelungsbolzen 35 durch diese Öffnungen geführt werden, wie dies aus Fig. 8 hervorgeht.

In anderen Worten zeigen die Fig. 7 und 8 die Verbindung des Hauptstrangs des Haltestrangs 3 mit dem Hubelement 30 in seiner verriegelten Stellung. An dem Gehäuse 31 des Hubelements 30 ist mindestens eine Verriegelungslasche 33 angebracht, die eine Verriegelung der Kolbenstange 32 gegen unbeabsichtigtes Ausfahren ermöglicht.

In Fig. 8 sind weitere Laschen 36 des Adapters zwischen dem Hauptstrang des Haltestrangs 3 und dem Hubelement 30 gezeigt. Die Verbindung dieser Laschen 36 ist mit einem Splint 37 gesichert.

Die Lage des Verriegelungsbolzens 35 wird mittels Überwachungsmitteln überwacht. Mittels den Überwachungsmitteln kann ermittelt werden, ob die Verriegelung geöffnet oder geschlossen ist bzw. ob der Verriegelungsbolzen 35 durch alle Öffnungen verläuft oder nicht.

Ist die Kolbenstange 31 des Hubelements30 mit dem Verriegelungsbolzen 35 nicht verriegelt, also im geöffneten Zustand, wird der Kran-Hubbetrieb nicht freigegeben. Der Kran verbleibt so lange im Betriebszustand "Zusammenbau" bis die Bestätigung einer korrekten Verriegelung vorliegt. Im Betriebszustand "Kranbetrieb" bzw. "Kran-Hubbetrieb", kann der Verriegelungsbolzen 35 nicht entriegelt werden. Für eine Entriegelung muss zuerst wieder in den Betriebszustand "Zusammenbau" gewechselt werden. Die Überwachung kann mit einem elektrischen Kipphebelschalter und/oder Näherungsinitiatoren als Überwachungsmitteln erfolgen. Diese Einrichtung stellt sicher, dass im Kran-Hubbetrieb der Haltestrang 3 in seiner Länge nicht verändert werden kann.

## Patentansprüche

1. Kran, insbesondere Mobilkran, mit einem Hauptausleger und einem an dem Hauptausleger schwenkbar angelenkten Wippausleger, wobei zwischen dem Hauptausleger und dem Wippausleger ein Haltestrang verläuft, **dadurch gekennzeichnet, dass** der Haltestrang ein in seiner Länge veränderbares Hubelement aufweist und dadurch in seiner Länge verändert werden kann.

2. Kran nach Anspruch 1, **dadurch gekennzeichnet, dass** das Hubelement ein hydraulisches Hubelement, insbesondere ein Hydraulikzylinder, oder ein elektrisches Hubelement, insbesondere ein Linearaktuator, ist.

3. Kran nach Anspruch 1 oder 2, **dadurch gekennzeichnet, dass** der Haltestrang derart verlängert werden kann, dass der Wippausleger gegenüber dem Hauptausleger derart geschwenkt werden kann, dass der Wippausleger an dem Hauptausleger anliegt.

4. Kran nach einem der vorhergehenden Ansprüche, **dadurch gekennzeichnet, dass** der Haltestrang mit einem Ende an einem in einer vertikalen Stellung des Hauptauslegers unteren oder oberen Bereich des Hauptauslegers befestigt ist, wobei das Hubelement an diesem Ende des Haltestrangs angeordnet ist.

5. Kran nach einem der vorhergehenden Ansprüche, **dadurch gekennzeichnet, dass** der Haltestrang Verriegelungsmittel aufweist, die ausgebildet sind, um das Hubelement, insbesondere in einer eingefahrenen Stellung des Hubelements zu verriegeln, insbesondere derart, dass das Hubelement nicht Ausgefahren werden kann.

6. Kran nach Anspruch 5, **dadurch gekennzeichnet, dass** die Verriegelungsmittel ein hydraulisches Element, insbesondere einen Hydraulikzylinder, oder ein elektrisch betriebenes Element, insbesondere einen Linearaktuator, umfassen oder darstellen.

7. Kran nach einem der vorhergehenden Ansprüche, **dadurch gekennzeichnet, dass** das das Hubelement ein Gehäuse und eine aus dem Gehäuse ausfahrbare und in das Gehäuse einfahrbare Kolbenstange aufweist.

8. Kran nach den Ansprüchen 5 und 7 oder 6 und 7, **dadurch gekennzeichnet, dass** an dem Gehäuse eine oder mehrere Verriegelungslaschen mit jeweils einer Öffnung angeordnet sind, wobei die Kolbenstange eine Öffnung aufweist, wobei ein Verriegelungselement, insbesondere ein Verriegelungsbolzen, vorgesehen ist, wobei das Verriegelungselement durch die Öffnung der Verrieglungslasche oder die Öffnungen der Verrieglungslaschen und die Öffnung der Kolbenstange geführt werden kann, wenn die Öffnungen fluchten, um das Hubelement in einer eingefahrenen Stellung zu verriegeln, wobei die Verriegelungsmittel die Verriegelungslasche oder Verriegelungslaschen und das Verriegelungselement umfassen.

9. Kran nach einem der Ansprüche 5 bis 8, **dadurch gekennzeichnet, dass** die Verriegelungsmittel Überwachungsmittel, insbesondere einen elektromechanischen Schalter oder einen Näherungsschalter umfassen, mittels derer die Stellung der Verriegelungsmittel, insbesondere des Verriegelungselements, ermittelt werden kann.

10. Verfahren zum Betreiben eines Krans, insbesondere nach einem der Ansprüche 1 bis 9, mit den Schritten:
- Verkürzen des Haltestrangs durch Verkürzen des Hubelements, wobei der Wippausleger um einen initialen Öffnungswinkel gegenüber dem Hauptausleger ausgeschwenkt wird;
- Verriegeln des Hubelements.

11. Verfahren nach Anspruch 10, **dadurch gekennzeichnet, dass** zuerst ein Aufrichten des Hauptauslegers und des daran anliegenden Wippauslegers aus einer horizontalen Stellung in eine vertikale Stellung erfolgt.

12. Verfahren nach Anspruch 10 oder 11, **dadurch gekennzeichnet, dass** der Kran in eine Parkposition gebracht wird, indem der Kran zunächst in einen Zustand gebracht wird, in dem der Hauptausleger in einer vertikalen Stellung steht und der Wippausleger um den initialen Öffnungswinkel gegenüber dem Hauptausleger geschwenkt ist, wobei anschließend ein Entriegeln des Hubelements oder der Hubelemente und/oder ein Verlängern des Haltestrangs durch Verlängern des Hubelements oder der Hubelemente erfolgt, wobei der Wippausleger um den initialen Öffnungswinkel gegenüber dem Hauptausleger eingeschwenkt wird, sodass der Wippausleger an dem Hauptausleger anliegt.

13. Verfahren nach Anspruch 12, **dadurch gekennzeichnet, dass** anschließend ein Ablegen des Hauptauslegers und des daran anliegenden Wippauslegers aus der vertikalen Stellung in eine horizontale Stellung erfolgt

14. Verfahren zum Nachrüsten eines Krans mit einem Hauptausleger und einem an dem Hauptausleger schwenkbar angelenkten Wippausleger, wobei zwischen dem Hauptausleger und dem Wippausleger ein Haltestrang verläuft, **dadurch gekennzeichnet, dass** ein oder mehrere in ihrer Länge veränderbare Hubelemente in den Haltestrang eingebracht werden, sodass der Kran ein Kran nach einem der Ansprüche 1 bis 9 wird.
